# EUROPÄISCHE PATENTSCHRIFT

(11) **EP 0 196 432 B1**
(45) Veröffentlichungstag und Bekanntmachung des Hinweises auf die Patenterteilung: **16.05.1990**
(21) Anmeldenummer: 86101929.7
(22) Anmeldetag: 14.02.1986
(51) Int. Cl.: F27D 9/00, C21B 7/10, F27D 1/12, F27B 3/24

(54) **Lichtbogenofen**
Arc furnace
Four à arc

(30) Priorität: 01.03.1985 DE 3507182
(43) Veröffentlichungstag der Anmeldung: 08.10.1986
(73) Patentinhaber: MAN Gutehoffnungshütte Aktiengesellschaft, 46122 Oberhausen (DE)
(72) Erfinder: Willaschek, Horst, Dipl.-Ing., D-4200 Oberhausen 11 (DE); Berentsen, Heinz, Dipl.-Ing., D-4200 Oberhausen 11 (DE); Jäger, Norbert, D-4100 Duisburg 11 (DE)

(56) Entgegenhaltungen:
- EP-A- 0 116 696
- BE-A- 556 212
- DE-A- 2 552 637
- DE-C- 312 905
- GB-A- 2 043 220
- US-A- 2 711 311

## Beschreibung

Die Erfindung betrifft einen Lichtbogenofen mit einem Gefäßmantel-Oberteil, das zumindest teilweise aus einer Auskleidung mit wassergekühlten Wandelementen besteht, und mit einem Gefäßmantel-Unterteil mit feuerfester Auskleidung, wobei der Gefäßmantel auf seiner äußeren, zylindrischen Oberfläche vertikale Rippen aufweist.

Lichtbogenöfen mit Ausgußschnauze oder Bodenabstich werden heutzutage mit hohen elektrischen Leistungen und kurzen Chargenzeiten gefahren. Diese Ofenfahrweise bedingt den Einsatz von hochverschleißfester Ausmauerung oder wassergekühlten Wandelementen sowie wassergekühlten Deckeln. Die im Lichtbogenofen vorhandene Ausmauerung, insbesondere im Bereich unmittelbar über der Schlackenzone und an den hot spots, ist infolgedessen einer steigenden Belastung ausgesetzt, die einen früheren Verschleiß zur Folge hat und damit zum öfteren Auswechseln der verschlissenen Teile zwingt.

Um die Haltbarkeit der Ausmauerung in den gefährdeten Bereichen zu verbessern, wurden spezielle Steinqualitäten, wie beispielsweise kohlenstoffhaltige Steine, entwickelt. Mit diesen Steinqualitäten lassen sich infolge des hohen Wärmedurchgangs längere Standzeiten erzielen.

Der hohe Wärmedurchgang führt nicht nur örtlich, sondern auch großflächig zur Überhitzung der Mantelbleche. Bei Mantelblechen, deren radiale Dehnung behindert ist, wirkt sich diese hohe Temperaturbelastung in der Weise aus, daß Verformungen der Mantelbleche auftreten, die letztlich zur Zerstörung nicht nur der Mantelbleche selbst, sondern auch des Stützgerüstes des Schmelzgefäßes führen können.

Die US-A-2 711 311 befaßt sich mit einem Wasser-Kühlsystem für Hochöfen. Am Außenmantel des Ofens sind senkrechte Rippen vorgesehen, die einteilig mit dem Ofenmantel verbunden sind. Zwischen den senkrechten Rippen sind Wehre in Form von Winkelblechen vorgesehen, um den Fluß des Kühlwassers zu kontrollieren.

Die BE-A-556 212 betrifft ein Kühlverfahren für einen ausgemauerten Schachtofen. Der Ofen weist äußere metallische Kühlrippen auf.

Die EP-A-0 116 696 beschreibt ein Gefäß für einen Elektroofen, im oberen Bereich ausgerüstet mit ausbaubaren Kühleinheiten für Wasser- und Verdampfungskühlung. Am Gefäßumfang verteilt sind mit der Tragkonstruktion des Untergefä- ßes verbundene Gefäßstützen angeordnet.

Schließlich wird in der DE-C-312 905 eine Armaturplatte für einen Martinofen beschrieben, die mit Rippen versehen ist, deren Hauptrichtung parallel oder sich überschneidend angeordnet sein kann. Damit soll erreicht werden, daß das Mauerwerk des Ofens seine Wärme auf die durch die Rippen vergrößerte Oberfläche der Armatur abgibt.

Aufgabe der Erfindung ist es, einen Lichtbogenofen mit einem Gefäßmantel-Oberteil, das zumindest teilweise aus einer Auskleidung mit wassergekühlten Wandelementen besteht, und mit einem Gefäßmantel-Unterteil mit feuerfester Auskleidung, wobei der Gefäßmantel auf seiner äußeren, zylindrischen Oberfläche vertikale Rippen aufweist, derart zu gestalten, daß der Einsatz der eingangs genannten optimierten Steinqualitäten ermöglicht wird, ohne daß die aufgezeigten Nachteile auftreten.

Diese Aufgabe wird in der Weise gelöst, wie es in den Patentansprüchen angegeben ist.

Durch die erfindungsgemäße Ausbildung des Gefäßmantel-Unterteils nach Anspruch 1 wird die wärmeabgebende Oberfläche vergrößert, so daß im Gefäßmantel ein Wärmestau verhindert wird. Die vertikale Anordnung der Rippen erweist sich insofern als besonders vorteilhaft, als eine natürliche, gerichtete Luftströmung mit guter Konvektion erzielbar ist und die radiale Wärmedehnung des Gefäßmantels nicht behindert wird.

Die Rippen lassen sich ganzflächig an das Gefäßmantel-Unterteil anschweißen, worunter eine Schweißverbindung über die gesamte Stirnfläche der Rippen, die am Gefäßmantel anliegen, zu verstehen ist. Andererseits kann es auch zweckmäßig sein, die Rippen mit durchgehenden oder aber unterbrochenen Kehlnähten an den Gefäßmantel anzuschweißen.

Als Rippen oder Vorsprünge usw. sind eine ganze Reihe von Ausführungsformen denkbar. Man kann Rippen aus Blechstreifen, Profilstählen (z.B. L-, T-, U-profilen usw.) oder Hohlprofilen herstellen. Als Material zur Herstellung der Rippen läßt sich Stahl, Stahlguß, Grauguß, Nichteisenmetall oder Verbundmetall verwenden.

Das Gefäßmantel-Unterteil läßt sich auch so herstellen, daß es aus mehreren Mantelsegmenten besteht, die durch Aneinanderschweißen von T-, U- oder L-Profilen verbunden sind.

Die am Gefäßmantel-Unterteil angeordneten Rippen können, was sich als besonders vorteilhaft herausgestellt hat, so gestaltet werden, daß durch ihre Formgebung vollständig oder teilweise geschlossene vertikale Kühlkanäle gebildet werden, die bis unter die Ofenbühne verlängert werden können.

Um die natürliche Luftströmung durch die somit entstandenen Kühlkanäle noch zu verbessern, ist es zweckmäßig, den Ringspalt zwischen Kippbühne des Ofens und dem Ofengefäßmantel so groß zu bemessen, daß die Breite des Ringspaltes mit den Abmessungen der durch die Rippen am Gefäßmantel gebildeten Kühlkanäle übereinstimmt. Der Luftumsatz zur Verbesserung der Konvektion an der Lichtbogenofenwand läßt sich gegebenenfalls noch weiter verbessern, wenn man eine Fremdbelüftung durch Ventilatoren vorsieht.

Die feuerfesten Steine mit hohem Wärmedurchgang nach den Patentansprüchen sind beispielsweise kohlenstoffhaltige Steine.

Ausführungsbeispiele der Erfindung werden nachstehend anhand der schematischen Zeichnungen näher erläutert.

Es zeigen Fig. 1 eine Ansicht eines Lichtbogen-Ofengefäßes,

Fig. 2 bis 7 ausschnittsweise Horizontalschnitte des Ofengefäßmantels.

Das Ofengefäß 1 nach Fig. 1 weist ein Gefäßmantel- Oberteil 2 und ein Gefäßmantel-Unterteil 3 auf. Oberteil und Unterteil sind im Übergangsbereich von Wandelementen und Ausmauerung getrennt, um ein unabhängiges Arbeiten bei Temperaturbeanspruchung zwischen beiden Teilen zu gewährleisten. An den Trennstellen sind Gefäßmantel-Ober- und -Unterteil durch (nicht dargestellte) Schraubverbindungen lösbar miteinander verbunden.

Am Gefäßmantel-Unterteil 3 erkennt man die vertikalen Rippen 7, mit denen dieser Mantelteil ringsum versehen ist. Diese Rippen 7 dienen der Vergrößerung der wärmeabgebenden Oberfläche und sollen insofern einen Wärmestau im Gefäßmantel vermeiden.

Die Stützen des Ofen-Traggerüstes sind mit 4 bezeichnet. Um das Gefäßmantel-Unterteil 3 sind Aussteifungsringe 11 gelegt, die mit dem Ofen-Traggerüst 4 verbunden sind.

Der Ofengefäßmantel-Ausschnitt gemäß Fig. 2 zeigt rechts eine Rippe 7, die ganzflächig an den Gefäßmantel 3 angeschweißt ist. Die linke Rippe 7 ist dagegen mittels Kehlnaht, d.h. nicht ganzflächig, angeschweißt. Es kann sich dabei um eine gänzlich oder teilweise umlaufende Kehlnaht handeln.

In Fig. 3 sind unterschiedliche Rippenformen gezeigt, wie 1-, L-, T-Profile, sowie Rippen, die aus Halbrohren gebildet werden.

Fig. 4 zeigt einen Ausschnitt des Gefäßmantel-Unterteils 3 mit Rippen 7, wobei Mantel mit Rippen aus einem Stück bestehen. Die Herstellung kann durch Schmieden, Gießen, Pressen oder mechanische Bearbeitung aus dickwandigen Rohlingen erfolgen.

Nach Fig. 5 ist das Gefäßmantel-Unterteil durch Aneinanderschweißen von T-Profilstählen hergestellt, wodurch ein berippter Gefäßmantel gebildet wird.

Durch Anschweißen von jeweils zwei L-Profilen (Fig. 7, links), zwei T-Profilen (Fig. 7, Mitte) oder U-Profilen (Fig. 7, rechts) lassen sich geschlossene vertikale Kühlkanäle 8 herstellen.

In Fig. 6 ist eine Ausführungsform dargestellt, bei der das Gefäßmantel-Unterteil 3 aus lose eingesetzten Mantelblechen mit Rippen 7 besteht. Die Mantelbleche haben nur über Distanzklötze 9 Kontakt mit dem Ofen-Traggerüst 4. Der Vertikalspalt zwischen den Mantelblechen dient der radialen Wärmedehnung.

In dem von einem Kreis umgebenen vergrößerten Ausschnitt der Fig. 1 ist der Bereich des Ringspaltes 6 zwischen Kippbühne 5 und Gefäßmantel-Unterteil 3 dargestellt. Ein umlaufendes Leitblech 10 unter der Kippbühne 5 dient der Führung der Kühlluft, die von unten aufwärts in die von den Rippen 7 gebildeten Kühlkanäle 8 gelangen soll.

## Patentansprüche

1. Lichtbogenofen
- mit einem Gefäßmantel-Oberteil, das zumindest teilweise aus einer Auskleidung mit wassergekühlten Wandelementen besteht, und
- mit einem Gefäßmantel-Unterteil mit feuerfester Auskleidung, wobei der Gefäßmantel auf seiner äußeren, zylindrischen Oberfläche vertikale Rippen aufweist,
dadurch gekennzeichnet,
- daß die Auskleidung des Gefäßmantel-Unterteiles (3) aus feuerfesten Steinen mit hohem Wärmedurchgang besteht und
- daß nur das Gefäßmantel-Unterteil (3) Rippen (7) aufweist, die in der Weise zur Luftkühlung geeignet sind, daß sie vollständig oder teilweise geschlossene Kühlkanäle (8) bilden, die bis unter die Ofenbühne (5) verlängert sind,
- daß trichterförmige Leitbleche (10) für das Richten der Luftströmung angeordnet sind, wobei ein Ringspalt (6) zwischen kippbarer Ofenbühne (5) und Ofengefäß (1) vorhanden ist,
- daß die Rippen (7) an dem Gefäßmantel (3) angeschweißt oder mit ihm einstückig hergestellt sind.

2. Lichtbogenofen nach Anspruch 1,
dadurch gekennzeichnet,
daß das Gefäßmantel-Unterteil (3) aus mehreren Mantelsegmenten zusmmengesetzt ist, die durch Aneinanderschweißen von T-, U- oder L-Profilen verbunden sind.

3. Lichtbogenofen nach Anspruch 2,
dadurch gekennzeichnet,
daß die lose eingesetzten Mantelsegmente sich über Distanzklötze (9) zum Traggerüst (4) des Ofengefäßes (1) abstützen.

4. Lichtbogenofen nach Anspruch 1,
dadurch gekennzeichnet,
daß die Breite des Ringspaltes (6) wenigstens der Breite der Kühlkanäle (8) entspricht.

5. Lichtbogenofen nach einem der Ansprüche 1 bis 4,
dadurch gekennzeichnet,
daß für die Erzeugung der Luftströmung an dem berippten Gefäßmantel-Unterteil (3) eine Fremdbelüftung angeordnet ist.

6. Lichtbogenofen nach Anspruch 1,
dadurch gekennzeichnet,
daß das Gefäßmantel-Oberteil (2) vom Gefäßmantel-Unterteit (3) im Übergangsbereich zwischen den Wandelementen und der feuerfesten Auskleidung getrennt ist.

7. Lichtbogenofen nach Anspruch 6,
dadurch gekennzeichnet,
daß das Gefäßmantel-Oberteil (2) mit dem Gefäßmantel-Unterteil (3) an den Trennstellen durch Schrauben, Keile oder andere lösbare Verbindungen verbunden ist.

8. Lichtbogenofen nach einem der Ansprüche 1 bis 7,
dadurch gekennzeichnet,
daß die feuerfesten Steine mit hohem Wärmedurchgang kohlenstoffhaltige Steine sind.

## Revendications

1. Four à arc
- avec une partie supérieure d'enveloppe de cuve composée au moins partiellement d'un revêtement à éléments refroidis à l'eau, et
- avec une partie inférieure d'enveloppe de cuve à revêtement réfractaire, t'enveloppe de cuve présentant sur sa surface cylindrique extérieure des nervures verticales,
caractérisé en ce que
- le revêtement de la partie inférieure d'enveloppe de cuve (3) se compose de briques réfractaires à conductibilité thermique élevée et
- que seule la partie inférieure d'enveloppe de cuve (3) présente des nervures (7) appropriées au refroidissement à l'air, de façon à constituer des canaux de refroidissement (8) complètement ou partiellement fermés, prolongés jusqu'au dessous de la plate-forme de gueulard (5),
- des tôles de guidage (5) en forme d'entonnoir sont disposées pour orienter l'écoulement de l'air, un interstice annulaire (6) étant disponible entre la plate-forme de gueulard basculante (5) et la cuve de four (1),
- les nervures (7) sont soudées sur l'enveloppe de cuve (3) ou fabriquées d'une seule pièce avec celle- ci.

2. Four à arc selon la revendication 1, caractérisé en ce que la partie inférieure d'enveloppe de cuve (3) est composée de plusieurs segments d'enveloppe reliés par soudage de profilés en T et U ou en L rapportés.

3. Four à arc selon la revendication 2, caractérisé en ce que les segments d'enveloppe introduits lâches s'appuient sur le châssis support de la cuve de four (1) par l'intermédiaire de blocs entret. es ois.

4. Four à arc selon la revendication 1, caractérisé en ce que la largeur de l'interstice annulaire (6) correspond au moins à la largeur des canaux de refroidissement (8).

5. Four à arc selon l'une des revendications 1 à 4, caractérisé en ce qu'une ventilation externe est disposée pour produire l'écoulement d'air sur la partie inférieure d'enveloppe de cuve (3) nervurée.

6. Four à arc selon la revendication 1, caractérisé en ce que la partie supérieure d'enveloppe de cuve (2) est séparée de la partie inférieure d'enveloppe de cuve (3) dans la zone de transition située entre les éléments de paroi et le revêtement réfractaire.

7. Four à arc selon la revendication 6, caractérisé en ce que la partie supérieure d'enveloppe de cuve (2) est reliée à la partie inférieure d'enveloppe de cuve (3), aux emplacements de séparation, au moyen de vis, de clavettes ou autres liaisons démontables.

8. Four à arc selon l'une des revendications 1 à 7, caractérisé en ce que les briques réfractaires à conductibilité thermique élevée sont des briques contenant du carbone.

## Claims

1. An electric arc furnace comprising
- a furnace vessel upper casing portion which at least partially comprises a lining with water- cooled wall elements, and
- a furnace vessel lower casing portion with a refractory lining, wherein the furnace vessel casing has vertical ribs on its outer cylindrical surface,
characterised in that
- the lining of the furnace vessel lower casing portion (3) comprises refractory bricks with a high degree of heat transmission, and
- only the furnace vessel lower casing portion (3) has ribs (7) which are suitable for air cooling in that they form completely or partially closed cooling passages (8) which are extended to below the furnace charging floor (5),
- that funnel-shaped guide plates (10) are provided for directing the flow of air, with an annular gap (6) between the tippable furnace charging floor (5) and the furnace vessel (1), and
- the ribs (7) are welded to the furnace vessel casing (3) or are produced in one piece therewith.

2. An electric arc furnace according to claim 1 characterised in that the furnace vessel lower casing portion (3) is composed of a plurality of casing segments which are connected by welding together T-, U- or L-shaped members.

3. An electric arc furnace according to claim 2 characterised in that the loosely inserted casing segments are supported by way of spacer blocks (9) relative to the carrier frame structure (4) of the furnace vessel (1).

4. An electric arc furnace according to claim 1 characterised in that the width of the annular gap (6) corresponds at least to the width of the cooling passages (8).

5. An electric arc furnace according to one of claims 1 to 4 characterised in that an independent ventilating means is provided for producing the flow of air at the ribbed furnace vessel lower casing portion (3).

6. An electric arc furnace according to claim 1 characterised in that the furnace vessel upper casing portion (2) is separated from the furnace vessel lower casing portion (3) in the transitional region between the wall elements and the refractory lining.

7. An electric arc furnace according to claim 6 characterised in that the furnace vessel upper casing portion (2) is connected to the furnace vessel lower casing portion (3) at the separation points by screws, keys or other releasable connecting means.

8. An electric arc furnace according to one of claims 1 to 7 characterised in that the refractory bricks with a high degree of heat transmission are carbonaceous bricks.
